# FASCICULE DE BREVET EUROPEEN

(11) **EP 0 326 492 B1**
(45) Date de publication et mention de la délivrance du brevet: **28.04.1993**
(21) Numéro de dépôt: 89400227.8
(22) Date de dépôt: 27.01.1989
(51) Int. Cl.: E21B 23/00, E21B 23/08, E21B 47/00, E21B 43/14, E21B 47/06

(54) **Dispositif et méthode pour effectuer des opérations et/ou interventions dans un puits**
Vorrichtung und Verfahren zur Durchführung von Arbeitsgängen und/oder Eingriffen in einem Bohrloch
Device and method for carrying out operations and/or interventions in a well

(30) Priorité: 29.01.1988 FR 8801089
(43) Date de publication de la demande: 02.08.1989
(73) Titulaire: INSTITUT FRANCAIS DU PETROLE, 92502 Rueil-Malmaison (FR)
(72) Inventeur: Lessi, Jacques, F-78580 Maule (FR)

(56) Documents cités:
- FR-A- 2 573 472
- GB-A- 2 150 959
- US-A- 3 656 562
- US-A- 3 942 374
- US-A- 4 541 481
- US-A- 4 553 428

## Description

La présente invention concerne une méthode et un dispositif pour effectuer des opérations et/ou des interventions dans un puits foré dans des formations géologiques pétrolières ou gazières, notamment un puits horizontal.

L'invention est notamment adaptée à l'exploitation évolutive de formation géologiques, et permet les mesures de débit, de température, de pression etc... que l'on peut effecteur sur les effluents de chacune des formations en production.

Pour ce type d'usage, l'invention est particulièrement avantageuse du fait de la rapidité de mise en oeuvre du dispositif et de la méthode selon l'invention, car elle n'exclu pas certains types de travaux, tels que ceux utilisant la technique de travail au câble dite de "wire line", que l'on pourrait être amenés à faire pendant la production.

L'invention permet aussi de commander des outils disposés au fond d'un puits, ces outils pouvant par exemple être des vannes commandant la production sélective de formation géologique.

Les commandes d'outils ou des mesures avec la méthode ou le dispositif selon l'invention, sont particulièrement avantageuses du fait de la rapidité de leur mise en oeuvre (par l'intérieur du tubage) et des pleines possibilités de manoeuvre du tubage (rotation, avance, démontage...) qui n'est pas gênée par des lignes fixes ou périphériques telles que couramment utilisées.

L'invention s'applique avantageusement à la production de puits horizontaux. En effet, particulièrement en forage pétrolier, la production d'un puits provoque un déplacement des différentes nappes de liquides de la zone de production, appelé effet de cône ( en anglais "coning"). En production dans des puits horizontaux, la venue de liquides indésirables, tels de l'eau, s'effectue en général irrégulièrement le long du puits, tant et si bien qu'une grosse partie du liquide recherché, tel que l'huile, n'est pas extraite des formations.

Pour pallier cet inconvénient, d'une part on réalise plusieurs zones de production que l'on équipe de moyens, tels des vannes, permettant d'en régler le débit et d'autre part, on contrôle, notamment la qualité et la quantité, des fluides provenant de chacune des zones de production. Ce contrôle peut être effectué par des instruments, tels des débimètres et des instruments de mesure physique et/ou chimique des fluides, disposés par exemple le long du puits ou du tubage suivant chacune des zones de production.

On connait le brevet US-4.553.428 qui décrit un appareillage équipé de plusieurs instruments de mesure et de contrôle d'un débit de production. Mais il n'y a qu'une zone de prodution en communication avec le puits.

L'invention, telle qu'elle est revendiquée, fournit une méthode pour effectuer des opérations et/ou des interventions, telles des mesures, dans un puits comportant un tubage d'un diamètre inférieur à celui du puits, le puits étant foré dans des formations géologiques et comportant au moins deux zones distinctes de production de fluide, lesdites zones étant en communication avec ledit puits.

Dans cette méthode, on effectue les étapes suivantes:
- on isole entre elles lesdites zones de production par des moyens d'étanchéité,
- on équipe chacune des deux zones du puits d'au moins un instrument et/ou outil, adapté à réaliser les opérations et/ou interventions en rapport avec ledit fluide,
- on équipe le tubage d'un premier organe de connexion utilisable en milieu liquide,
- on relie par des lignes les instruments et/ou outils au premier organe de connexion,
- on introduit dans le tubage un câble de transmission équipé d'un deuxième organe de connexion adapté à venir se raccorder au premier organe de connexion,
- on déplace le deuxième organe de connexion jusqu'à ce qu'il coopère avec le premier organe, et
- on réalise les opérations et/ou interventions en commandant les outils et/ou instruments par le câble de transmission.

Les outils et/ou instruments pourront être solidaires du tubage.

L'un au moins des instruments pourra être adapté à mesurer les caractéristiques physiques et/ou chimiques et/ou physico-chimiques des fluides présents dans une zone de production. L'un au moins des outils pourra être adapté à modifier de fluides dans la zone de production.

On pourra disposer le premier organe de connexion à l'extrêmité inférieure du tubage.

On pourra transférer les fluides produits sélectivement par ces zones de production par l'intérieur du tubage.

On pourra placer dans le puits un conduit adapté à communiquer avec l'extrêmité inférieure du tubage par une liaison hydraulique et/ou un canal, cette liaison et ce canal étant situés au voisinage du premier organe de connexion.

L'invention fournit en outre un dispositif pour effectuer des opérations et/ou interventions, telles des mesures, dans un puits comportant un tubage. Dans ce dispositif, le tubage est d'un diamètre inférieur à celui du puits, ce puits étant foré dans des formations géologiques et comportant au moins deux zones distinctes de production d'un fluide, lesdites zones étant en communication avec le puits et étant isolées entre elles par des moyens d'étanchéité. Le dispositif comporte en outre dans son intérieur un premier organe de connexion utilisable en milieu liquide, le premier organe étant relié par des lignes à au moins un instrument et/ou outil disposé dans chacune des zones de production, ledit instrument et/ou outil étant adapté à effectuer lesdites opérations et/ou interventions en rapport avec ledit fluide, le premier organe de connexion étant adapté à coopérer avec un deuxième organe de connexion relié par un câble de transmission à la surface du sol, le tubage étant adapté à permettre la descente du deuxième organe depuis la surface et sa connexion avec le premier organe.

Les outils et/ou instruments pourront être solidaires du tubage.

Le tubage pourra comporter des moyens permettant de mettre sélectivement en communication ces zones avec l'intérieur du tubage.

Le premier organe de connexion pourra être disposé à l'extrêmité inférieure du tubage.

Le dispositif pourra comporter un conduit communiquant avec le tubage sensiblement au niveau du premier organe de connexion et débouchant à la surface du sol.

L'invention pourra être bien comprise et tous ses avantages apparaîtront clairement à la lecture de la description qui suit dont un exemple de réalisation est illustré par les figures annexées parmi lesquelles :
- la figure 1 représente en coupe un puits équipé du dispositif selon l'invention, au cours de l'étape précédant la connexion,
- la figure 2 montre en détail une vanne hydraulique sélective, à chemise coulissante utilisée dans un dispositif selon l'invention, et
- la figure 3 montre schématiquement un dispositif selon l'invention comportant des outils et/ou instruments hydrauliques.

Sur la figure 1 le puits, comportant une partie fortement inclinée sur la verticale, voire horizontale, et équipé d'un dispositif selon l'invention, est exploité à partir de la surface du sol. Ce puits 1 comporte sur une certaine longueur un cuvelage 2 à l'intérieur duquel se trouve un tubage 3 et un conduit 4, qui traverse des formations géologiques dont on veut produire des fluides.

De manière à produire sélectivement des fluides des formations géologiques, suivant des zones dites de production 30, 31, 32, 33, on dispose, d'une part, entre le cuvelage 2 et les formations des moyens d'étanchéité 7, 8, 9 du type packer et, d'autre part, entre le cuvelage 2 et le premier tubage 3 et le conduit 4 des moyens d'étanchéité internes au cuvelage. Ces moyens internes 6a, 7a, 8a, 9a sont situés respectivement sensiblement au droit des joints les 7, 8, 9 et sont par exemple du type packer double.

Chacune des zones de production 30, 31, 32 communique avec des zones intérieures au cuvelage 2 par des orifices 13, 15, 17 respectivement. On peut faire communiquer cette zone à volonté avec l'intérieur du premier tubage 3 par des vannes de circulation, telles des vannes à chemises coulissantes 14, 16, 18 respectivement.

En production, les vannes 14, 16, 18 sont normalement dotées de clapets anti-retour empêchant la circulation de fluide du tubage vers les formations, mais on pourra très bien supprimer ces clapets, lorsque, par exemple, on voudra procéder à la fracturation d'une zone.

L'extrémité inférieure du conduit 4, comportent une vanne 11 pouvant être commandée à distance, telle qu'une vanne à chemise coulissante semblable aux vannes 14, 16, 18 et permettant de mettre en communication la partie inférieure 33 du puits 1 avec le tubage 3 et le conduit 4, soit pour produire les fluides du fond du puits (par le conduit 4), soit pour les besoins de l'exploitation normale du puits.

Le conduit 4 relié au tubage 3 par l'élément de liaison hydraulique 12 comporte, si besoin est, disposée à la profondeur requise, une pompe 19 de circulation qui aspire le fluide des formations et le refoule à la surface du sol par la bouche 20. La pompe 19 peut être une pompe hydraulique, électrique ou mécanique, telle le plongeur d'une pompe à tige et balancier. La position de la pompe 19 dans le puits pourra être située sensiblement au dessous du niveau dynamique d'une formation en production. Selon l'invention le sens de circulation du fluide de la pompe peut être unique et ascendant.

L'extrémité intérieure et inférieure du tubage 3 comporte un premier organe de connexion 10 relié par des lignes électriques 40 à des instruments et/ou outils 34, 35, 36, 37 disposés dans chacunes des zones de production 30, 31, 32, 33.

Ce premier organe de connexion 10 est adapté à coopérer avec un deuxième organe de connexion 21 relié à la surface du sol par un câble de transmission 22. Ce deuxième organe de connexion 21 est introduit dans le tubage 3 à sa partie supérieure, puis est déplacé jusqu'au deuxième organe de connexion 10 pour établir la coopération de ces derniers.

Le deuxième organe de connexion 21 peut comporter une barre de charge 21a qui permet la descente par gravité du ce deuxième organe 21, notamment pour les puits verticaux ou faiblement déviés de la verticale. Cet organe 21 peut aussi comporter des garnitures adaptées à coopérer avec l'intérieur de tubage 3, notamment pour les puits fortement déviés de la verticale voir horizontaux ou encore remontant, afin de réaliser une étanchéité et ainsi mouvoir cet organe 21 par un pompage hydraulique produit, soit par la station 29 qui est reliée au tubage 3 par une canalisation 28, soit par la pompe de circulation 19 située dans le conduit 4.

L'extrémité du tubage comporte un canal 12a, situé en dessous de la liaison hydraulique 12 et qui permet une circulation de fluide, cette liaison hydraulique étant adaptée à permettre l'évacuation des boues ou autres sédiments et étant également adaptée à permettre l'élimination du fluide présent entre les premier 10 et deuxième 21 organes, notamment lors de leur connexion, et grâce à une section convenable. La liaison hydraulique 12 est aussi adaptée à permettre l'amortissement de l'inertie du deuxième organe 21 au cours de sa connexion avec le premier organe 10.

Pour réaliser la descente du deuxième organe 21 de connexion par un pompage hydraulique d'un fluide, tel une huile dégazée, l'extrêmité supérieure du tubage 3 comporte un presse-étoupe 23 au travers duquel passe le câble de transmission 22 avant d'être renvoyé par deux poulies 24, 25 vers le treuil 26 commandé par le poste 27.

Lorsque l'on effectue la production d'un puits 1, tel celui foré dans des formations géologiques comportant des hydrocarbures, le puits 1 est équipé d'au moins un tubage 3 et un conduit 4 pour des raisons de sécurité, de manière à éviter une circulation de fluide entre le cuvelage 2 et le tubage 3. Ainsi, lorsque l'on déplace le deuxième organe 21 de connexion, le fluide présent sous celui-ci remonte par le conduit 4. On ne sortira pas du cadre de l'invention, notamment lors de la production à partir d'un puits, en reliant la liaison hydraulique 12 à l'espace annulaire situé entre le tubage 3 et le cuvelage 2 et en supprimant le conduit 4.

Le deuxième organe 10 de connexion est relié aux instruments de mesures 34, 35, 36, 37 respectivement, disposés dans les zones de complétion 30, 31, 32, 33, au moyen des lignes électriques 38, 39, 40, 41. Ces instruments 34, 35, 36, 37 sont adaptés à mesurer le débit de fluide traversant les vannes 14, 16, 18, 11 respectivement, la température et la pression des fluides dans chacunes des zones de complétion 30, 31, 32, 33 respectivement. On pourra, de la même manière qui l'on effectue les mesures de pression, de débit et de température, effectuer toutes autres sortes de mesures physiques et/ou chimique et/ou physico-chimique, telles que la résistivité des fluides des zones de production. En réalisant la liaison électrique entre les appareils de mesures et la surface, il est possible d'obtenir à tout moment et en temps réel les caractéristiques des fluides de chacune des zones et ainsi établir au mieux un programme de production en intervenant sur les vannes 14, 16, 18, 11 de chacune des zones. Par exemple, lorsque le câble de transmission ne comporte qu'un seul conducteur, on pourra utiliser un dispositif multiplex pour regrouper les informations provenant des instruments de mesure.

Les vannes 14, 16, 18 sont sélectivement commandées depuis la surface du sol, soit par des outils à clés (21, 21a), soit par une commande hydraulique. Ces outils à clés sont maniés au câble pour les puits verticaux ou faiblement déviés, ou avec des moteurs hydrauliques pour les puits admettant une circulation hydraulique, telle qu'on le pratique avec la technique dite T.F.L. (de l'anglais "Through Flow Line"), ou tout autre moyen, tel celui de la demande de brevet français EN - 87/11 749.

La figure 2 montre en détail une vanne 45 hydraulique à chemise coulissante 46, 47 adaptée à la production sélective d'un puits selon l'invention. Cette vanne 45 permet de mettre en communication ou non l'extérieur et l'intérieur du tubage.

Une ligne hydraulique 49, assurant la source d'énergie des éléments de puissance, tels de éléments similaires à la vanne 45, communique par un branchement 50 avec la vanne 45. Sur ce branchement 50 sont disposés des moyens de distribution, tels une électrovanne 51, reliés par un câble électrique 48 à la prise 10 placée à l'extrémité inférieure du tubage 3 (figure 1).

Cette électrovanne 45 assure l'ouverture et la fermeture de la communication entre la ligne hydraulique 45 et la chambre 52 de poussée hydraulique de la chemise coulissante hydraulique 46.

Le vanne 45 comporte un corps 53 extérieur cylindrique intercalé dans le tubage 3 grâce à un raccord conique femelle 54 et un raccord conique mâle 55 respectivement disposés en haut et en bas de la vanne.

Dans ce corps 53 réalisant l'enveloppe extérieure de la vanne sont disposés, sensiblement dans le même plan perpendiculaire à l'axe du tubage, quatre orifices 56 obturables modifiant la communication entre l'intérieur et l'extérieur du tubage.

L'obturation des orifices 56 est réalisée au moyen du coulissement de la chemise hydraulique 46 ou de la chemise de sécurité 47.

Une allonge 57, séparant les chemises 46 et 47, définit avec la chemise hydraulique 46 et la corps 53 la chambre 52 hydraulique de poussée, et assure le guidage des chemises 46 et 47.

La chemise hydraulique 46 coulisse entre deux positions extrêmes définies d'une part par la coopération d'une butée d'ouverture 58 avec l'embout supérieur 59 de la chemise hydraulique 46, et d'autre part par la coopération d'un talon 60 d'une rainure 61 pratiquée à la partie inférieure de la chemise hydraulique 46 avec le talon 62 de la clavette 63. La clavette 63 est solidaire de l'allonge 57 et en coopérant avec la rainure 61 positionne en rotation la chemise hydraulique 46 par rapport au corps 53 de la vanne.

Un ressort de rappel 64, coopérant avec l'embout inférieur 65 de la chemise hydraulique 46 et un épaulement 66 de l'allonge 57, assure le retour à la position repos de la chemise hydraulique 46 lorsque la pression à l'intérieur de la chambre de poussée 52 devient inférieure à une valeur prédéterminée.

L'espace cylindrique 67 défini par l'épaulement 66, l'embout inférieur 65, le corps 53 et l'allonge 57, et dans lequel est placé le ressort 64, débouche à l'intérieur du tubage par un orifice 68 inférieur de circulation et par un orifice 69 supérieur de circulation, une gorge 70 et des ajourages pratiqués dans la chemise 47 de sécurité, de manière à permettre une circulation de fluide et à éviter le colmatage du ressort 64. Au lieu de faire déboucher cet espace cylindrique 67 dans l'intérieur du tubage, on pourra connecter cet espace 67 avec une chambre de compensation remplie avec un fluide restant propre, tel de l'huile.

A l'intérieur de l'allonge cylindrique 57, coulisse la chemise 47 de sécurité, entre deux positions définies par la coopération d'une lame élastique 71 comportant un ergot avec deux rainures annulaires intérieures 72, 73 usinées dans l'allonge 57 et assignant à la chemise 47 une position haute et une position basse correspondant respectivement à l'ouverture et la fermeture des orifices 56.

La chemise 47 de sécurité est commandée par un siège de clé 74 adapté à coopérer avec la pène d'un outil circulant dans le tubage. La partie supérieure 75 du corps 53 de vanne, comporte au niveau de la chemise 47 de sécurité un chanfrein 76 adapté au dégagement du pène. La chemise 47 est positionnée en rotation par rapport au corps 53 au moyen d'un ergot 77 solidaire de l'allonge 57 et coopérant avec une rainure 78 pratiquée dans la chemise 47.

L'extrémité inférieure de la vanne 45 comporte un embout 79 fixé au corps 53 par un filetage 80, l'embout étant muni du raccord conique mâle 55.

Sur le figure 2, la vanne 45 est représentée "normalement ouverte", c'est-à-dire que lorsque la pression du fluide agissant sur la chemise 46 hydraulique est inférieure à une valeur déterminée, les orifices disposés dans le corps de vanne ne sont pas obstrués par la chemise 46 du fait de la force de rappel du ressort 64 qui fait coopérer la butée d'ouverture 58 avec l'embout supérieur 59 de la chemise hydraulique 46.

On ne sortira pas du cadre de l'invention en réalisant et en utilisant une vanne "normalement fermée". Pour cela, il suffit par exemple de relever les orifices pratiqués dans la chemise hydraulique 46 d'une manière telle que, lorsque la butée d'ouverture 58 coopère avec l'embout supérieur 59, les orifices 56 sont obstrués au niveau de la chemise hydraulique 46 et de manière que lorsque le talon 60 de la rainure 61 coopère avec le talon 62 de la clavette 63, les orifices 56 sont libres au niveau de la chemise hydraulique 46.

La chambre de poussée 52 correspond à un réservoir adapté à contenir une masse variable de fluide hydraulique.

La fermeture des orifices de la vanne 45 s'effectue en commandant par la ligne électrique 48 l'ouverture des moyens de distribution 51, en mettant une pression adaptée dans la ligne 49, de manière à créer un écoulement de fluide dans un premier sens et faire ainsi descendre la chemise 46.

Pour immobiliser la chemise 46 dans les positions où les orifices sont ouverts ou fermés, quelle que soit la pression dans la ligne 49, on ferme les moyens de distribution 51.

L'ouverture des orifices de la vannes 45 s'effectue en ouvrant les moyens de distribution 51, de manière à mettre en communication la chambre de poussée 52 avec la ligne hydraulique et en mettant une pression adaptée dans la ligne 49, de manière à créer un écoulement de fluide dans un deuxième sens opposé au premier sens et faire ainsi remonter la chemise 46, cette pression étant inférieure à la pression de fermeture des orifices.

La figure 3 montre shématiquement un dispositif comportant des outils et/ou instruments hydrauliques 81, 82, 83 disposés sur un tubage 90 placé dans le puits 1, le dispositif étant notamment adapté à la production sélective de différentes zones, telles les zones 30, 31, 32, 33 de la figure 1 ou 84, 85, 86 de la figure 3. Ces outils et/ou instruments peuvent être, par exemple des vannes illustrées par la figure 2. Les zones 84, 85, 86 sont respectivement délimitées par des éléments d'étanchéités 87-88, 88-89, 89 et le fond du puits.

Le dispositif comporte une première ligne 91 et éventuellement une deuxième ligne hydraulique 92, ces lignes étant reliées aux outils et/ou instruments par des branchements 93, 94 respectivement. Sur les branchements 93 de la première ligne hydraulique 91 sont disposés des moyens de distribution.

Des moyens de distribution des branchements 93 sont commandés par une ligne électrique 95 reliée à un premier organe 96 de connexion électrique disposé à la partie inférieure et intérieure du tubage et adapté à coopérer avec un deuxième organe de connexion électrique complémentaire relié à la surface du sol par un câble de transmission 22 (figure 1). Tout comme les moyens de distribution sont commandés par une ligne électrique 95, on pourra commander ces moyens par des lignes de commande hydraulique reliées, par exemple, à un organe de connexion de commande hydraulique.

La première ligne 91 et éventuellement la deuxième ligne hydraulique 92 sont reliées à générateur d'énergie hydraulique disposé soit à la surface du sol, soit au voisinage des outils et/ou instruments.

Le câble de transmission pourra comporter une ligne électrique de puissance permettant d'alimenter un générateur d'énergie hydraulique disposé au voisinage des outils et/ou instruments.

La première ligne 91 et éventuellement la deuxième ligne hydraulique 92 pourront être reliées à un organe de connexion hydraulique disposé à l'intérieur du tubage à sa partie inférieure, de la même manière que la ligne électrique 95 est reliée à l'organe de connexion électrique, cet organe de connexion hydraulique coopérant avec un organe complémentaire relié à la surface du sol par une canalisation hydraulique.

Ces organes de connexion hydrauliques et électriques pourront être associés dans une même organe de connexion, et de même ces lignes hydrauliques et électriques pourront être associées dans une même ligne.

Pour commander hydrauliquement et sélectivement, par deux sens de circulation de fluide, au moins deux outils et/ou instruments 81, 82, 83 à l'aide seulement d'une ligne hydraulique, on utilise des outils et/ou instruments pourvus de moyens de rappel permettant de revenir dans une position initiale lorsque la pression a décru et on utilise des moyens de distribution disposés sur des branchements 93 de la première ligne 91 hydraulique avec les outils et/ou instruments.

Pour mettre en action un premier outil et/ou instrument :
- on ferme les moyens de distribution du deuxième desdits deux outils et/ou instruments ou des autres outils et/ou instruments de manière à réduire, voire stopper, une circulation de fluide dans le branchement du deuxième outil et/ou instrument,
- on ouvre les moyens de distribution du premier outil et/ou instrument de manière à accroitre, la circulation de fluide dans le branchement du premier outil et/ou instrument, et
- on met une pression dans la première ligne 91 hydraulique de manière à créer, dans le branchement du premier outil et/ou instrument, un écoulement du fluide allant dans un premier sens.

Lorsque l'on veut stopper l'écoulement de fluide, comme cela peut-être les cas pour verrouiller une vanne, on ferme les moyens de distribution du premier outil et/ou instrument.

Pour produire un écoulement dans le branchement du premier outil et/ou instrument suivant un deuxième sens, opposé au premier sens, et de cette manière manoeuvrer le premier outil et/ou instrument, on ouvre les moyens de distribution du premier outil et/ou instrument, on relâche la pression dans la première ligne hydraulique.

En produisant sélectivement un écoulement dans le branchement d'un outil et/ou instrument, suivant deux sens, il est ainsi possible de manoeuvrer indépendamment toutes sortes d'outil ou d'instrument et notamment des vannes.

De la même manière que l'on a manoeuvré le premier outil et/ou instrument, on peut manoeuvrer autant d'outils et/ou instruments que l'on voudra.

Pour commander hydrauliquement et sélectivement, suivant deux sens de circulation de fluide, au moins deux outils et/ou instruments 81, 82, 83, à l'aide de deux lignes hydraulique seulement, on utilise une première ligne hydraulique 91 comportant des branchements 93 avec les outils et/ou instruments, la circulation dans ces branchements étant contrôlée par des moyens de distribution placés sur chacun de ces branchements, et une deuxième ligne hydraulique 92 comportant des branchements avec les outils et/ou instruments.

Pour mettre en action un premier outil et/ou instrument, on ferme les moyens de distribution du deuxième desdits deux outils et/ou instruments, de manière à réduire voire à stopper, une circulation de fluide dans les branchements du deuxième outil et/ou instrument :
- on ouvre les moyens de distribution du premier outil et/ou instrument de manière à accroître, la circulation de fluide dans le branchement du premier outil et/ou instrument, et
- on met, dans ladite première et/ou deuxième ligne, des pressions adaptées à créer une circulation du fluide dans le branchement avec la première ligne, suivant le premier et/ou le deuxième sens.

Pour permettre la circulation de fluide suivant le premier ou le deuxième sens de circulation, comme cela peut être le cas pour ouvrir ou fermer la vanne 45, on réalise une différence de pression positive ou négative entre la première et la deuxième lignes.

De la même manière que l'on a commandé le premier outil et/ou instrument indépendamment du deuxième, on pourra commander indépendamment les uns des autres toutes sortes d'outils et/ou instruments.

## Revendications

1. Méthode pour effectuer des opérations et/ou des interventions, telles des mesures, dans un puits (1) comportant un tubage (3) d'un diamètre inférieur à celui du puits, le puits étant foré dans des formations géologiques et comportant au moins deux zones distinctes (30, 31, 32, 33) de production d'un fluide, lesdites zones étant en communication avec ledit puits (1), ladite méthode comportant les étapes suivantes :
- on isole entre elles lesdites zones de production (30, 31, 32, 33) par des moyens d'étanchéité (7, 8, 9),
- on équipe chacune desdites zones de production de fluide (30, 31, 32, 33) d'au moins un instrument et/ou outil (11, 14, 16, 18, 34, 35, 36, 37), adapté à réaliser lesdites opérations et/ou interventions en rapport avec ledit fluide,
- on équipe ledit tubage (3) d'un premier organe de connexion (10) utilisable en milieu liquide,
- on relie par des lignes (40) lesdits instruments et/ou outils audit premier organe de connexion (10),
- on introduit dans le tubage (3) un câble de transmission (22) équipé d'un deuxième organe de connexion (21) adapté à venir se raccorder audit premier organe de connexion (10),
- on déplace ledit deuxième organe de connexion (21) jusqu'à ce qu'il coopère avec ledit premier organe (10), et
- on réalise lesdites opérations et/ou interventions en commandant lesdits outils et/ou instruments par ledit câble de transmission.

2. Méthode selon la revendication 1, caractérisée en ce que lesdits outils et/ou instruments sont solidaires dudit tubage (3).

3. Méthode selon l'une des revendications 1 à 2, caractérisée en ce que l'un au moins desdits instruments (34, 35, 36, 37) est adapté à mesurer les caractéristiques physiques et/ou chimiques et/ou physico-chimiques des fluides présents dans une zone de production.

4. Méthode selon l'une des revendications 1 à 3, caractérisée en ce que l'un au moins desdits outils (11, 14, 16, 18) est adapté à modifier le débit de fluide dans une zone de production (30, 31, 32, 33).

5. Méthode selon l'une des revendications 1 à 4, caractérisée en ce que l'on dispose ledit premier organe de connexion (10) à l'extrémité inférieure du tubage (3).

6. Méthode selon l'une des revendications 1 à 5, caractérisée en ce que l'on exploite sélectivement lesdites zones de production en transférant le fluide produit par l'intérieur du tubage (3).

7. Méthode selon l'une des revendications 1 à 6, caractérisée en ce que l'on place dans ledit puits (1) un conduit (4) adapté à communiquer avec l'extrémité inférieure dudit tubage (3) par une liaison hydraulique (12) et/ou un canal (12a), cette liaison (12) et ce canal (12) étant situés au voisinage dudit premier organe de connexion.

8. Dispositif pour effectuer des opérations et/ou interventions, telles des mesures, dans un puits (1) comportant un tubage (3) d'un diamètre inférieur à celui du puits, le puits étant foré dans des formations géologiques et comportant au moins deux zones distinctes de production (30, 31, 32, 33) d'un fluide, lesdites zones étant en communication avec le puits et étant isolées entre elles par des moyens d'étanchéité (7, 8, 9), caractérisé en ce que ledit tubage comporte dans son intérieur un premier organe de connexion (10) utilisable en milieu liquide, ledit premier organe étant relié par des lignes (40) à au moins un instrument et/ou outil (11, 14, 16, 18, 34, 35, 36, 37) disposé dans chacune des zones de production, ledit instrument et/ou outil étant adapté à effectuer lesdites opérations et/ou interventions en rapport avec ledit fluide, ledit premier organe de connexion (10) étant adapté à coopérer avec un deuxième organe de connexion (21) relié par un câble de transmission (22) à la surface du sol, ledit tubage étant adapté à permettre le descente du deuxième organe depuis la surface et sa connexion avec le premier organe.

9. Dispositif selon la revendication 8, caractérisé en ce que lesdits outils et/ou instruments sont solidaires dudit tubage (3).

10. Dispositif selon l'une des revendications 8 ou 9, caractérisé en ce que ledit tubage (3) comporte des moyens (11, 14, 16, 18) permettant de mettre sélectivement en communication lesdites zones avec l'intérieur du tubage (3).

11. Dispositif selon l'une des revendications 8 et 10, caractérisé en ce que ledit premier organe de connexion (10) est disposé à l'extrémité inférieure du tubage (3).

12. Dispositif selon l'une des revendications 8 à 11, caractérisé en ce qu'il comporte un conduit (4) communiquant avec ledit tubage sensiblement au niveau dudit premier organe de connexion et débouchant à la surface du sol.

## Patentansprüche

1. Verfahren zum Ausführen von Arbeiten und/oder Eingriffsvorgängen wie Messungen in einem Bohrloch (1), das eine Verrohrung (3) von einem Durchmesser kleiner als dem des Bohrlochs umfaßt, wobei das Bohrloch in geologische Formationen gebohrt und wenigstens zwei unterschiedliche Produktionszonen (30, 31, 32, 33) eines Fluids umfaßt, wobei diese Zonen in Verbindung mit diesem Bohrloch (1) stehen und dieses Verfahren die folgenden Stufen umfaßt:
- man isoliert diese Produktionszonen (30, 31, 32, 33) durch Dichtungsmittel (7, 8, 9),
- man stattet jede dieser Fluidproduktionszonen (30, 31, 32, 33) mit wenigstens einem Instrument und/oder Werkzeug (11, 14, 16, 18, 34, 35, 36, 37) aus, das so ausgelegt ist, daß es diese Arbeiten und/oder Eingriffsvorgänge bezogen auf dieses Fluid zu realisieren in der Lage ist,
- man stattet diese Verrohrung (3) mit einem ersten Verbindungsorgan (10), das in einem flüssigem Medium verwendbar ist, aus,
- man verbindet diese Instrumente und/oder Werkzeuge ber Leitungen (40) mit diesem ersten Verbindungsorgan (10),
- man führt in die Verrohung (3) ein Übertragungskabel (22) ausgestattet mit einem zweiten Verbindungsorgan (21) ein, das ausgelegt ist, um mit diesem ersten Verbindungsorgan (10) in Verbindung zu kommen,
- man bewegt bzw. verschiebt dieses zweite Verbindungsorgan (21), bis es mit diesem ersten Organ (10) zusammenwirkt und
- man führt diese Arbeiten und/oder Eingriffsvorgänge durch, indem man diese Werkzeuge und/oder diese Instrumente vermittels dieses Übertragungskabels steuert.

2. Verfahren nach Anspruch 1, dadurch gekennzeichnet, daß diese Werkzeuge und/oder Instrumente fest bezüglich dieser Verrohrung (3) sind.

3. Verfahren nach einem der Ansprüche 1 bis 2, dadurch gekennzeichnet, daß wenigstens eines dieser Instrumente (34, 35, 36, 37) so ausgelegt ist, daß es die physikalischen und/oder chemischen und/oder physiko-chemischen Charakteristiken der in einer Produktionszone vorhandenen Fluide mißt.

4. Verfahren nach einem der Ansprüche 1 bis 3, dadurch gekennzeichnet, daß wenigstens eines dieser Werkzeuge (11, 14, 16, 18) so ausgelegt ist, daß es diesen Fluiddurchsatz in einer Produktionszone (30, 31, 32, 33) modifiziert.

5. Verfahren nach einem der Ansprüche 1 bis 4, dadurch gekennzeichnet, daß man dieses erste Verbindungsorgan (10) am unteren Ende der Verrohrung (3) anordnet.

6. Verfahren nach einem der Ansprüche 1 bis 5, dadurch gekennzeichnet, daß man selektiv diese Produktionszonen ausbeutet, indem man das erzeugte Fluid über das Innere der Verrohrung (3) transportiert.

7. Verfahren nach einem der Ansprüche 1 bis 6, dadurch gekennzeichnet, daß man in diesem Bohrloch (1) eine Leitung (4) anordnet, die so ausgelegt ist, daß sie mit dem unteren Ende dieser Verrohrung (3) über eine hydraulische Verbindung (12) und/oder einen Kanal (12a) in Verbindung steht, wobei diese Verbindung (12) und dieser Kanal (12) benachbart diesem ersten Verbindungsorgan angeordnet sind.

8. Vorrichtung zur Durchführung von Arbeiten und/oder Eingriffsvorgängen wie Messungen in einem Bohrloch (1), das eine Verrohrung (3) eines Durchmessers kleiner als den des Bohrlochs umfaßt, wobei das Bohrloch in geologische Formationen gebohrt ist und wenigstens zwei unterschiedliche Produktionszonen (30, 31, 32, 33) eines Fluides umfaßt, wobei diese Zonen in Verbindung mit dem Bohrloch stehen und gegeneinander über Dichtungsmittel (7, 8, 9) isoliert sind, dadurch gekennzeichnet, daß diese Verrohrung in ihrem Inneren ein erstes Verbindungsorgan (10) umfaßt, das in flüssigem Medium verwendbar ist, wobei das erste Verbindungsorgan über Leitungen (40) mit wenigstens einem Instrument und/oder Werkzeug (11, 14, 16, 18, 34, 35, 36, 37) verbunden ist, das in jeder der Produktionszonen angeordnet ist, wobei dieses Instrument und/oder Werkzeug so ausgelegt ist, daß es diese Arbeiten und/oder Eingriffsvorgänge bezogen auf dieses Fluid ausführt, wobei das erste Verbindungsorgan (10) ausgelegt ist, um mit einem zweiten Verbindungsorgan (21) zusammenzuwirken, das über ein Übertragungskabel (22) mit der Erdoberfläche verbunden ist, wobei die Verrohrung ausgelegt ist, um das Absenken des zweiten Organs von der Oberfläche aus und seine Verbindung mit dem ersten Organ zu ermöglichen.

9. Vorrichtung nach Anspruch 8, dadurch gekennzeichnet, daß die Werkzeuge und/oder Instrumente fest bezüglich dieser Verrohrung (3) sind.

10. Vorrichtung nach einem der Ansprüche 8 oder 9, dadurch gekennzeichnet, daß diese Verrohrung (3) Mittel (11, 14, 16, 18) umfaßt, die es ermöglichen, diese Zonen mit dem Inneren der Verrohrung (3) in Verbindung zu setzen.

11. Vorrichtung nach einem der Ansprüche 8 und 10, dadurch gekennzeichnet, daß dieses erste Verbindungsorgan (10) am unteren Ende dieser Verrohung (3) angeordnet ist.

12. Vorrichtung nach einem der Ansprüche 8 bis 11, dadurch gekennzeichnet, daß sie eine Leitung (4) umfaßt, die mit dieser Verrohrung im wesentlichen in Höhe diesen ersten Verbindungsorgans in Verbindung steht und an der Erdoberfläche mündet.

## Claims

1. A method for carrying out tasks and/or operations, such as taking measurements, in a well (1) having a tubing (34) of a lesser diameter than that of the well, the well being drilled in geological formations and having at least two separate zones (30, 31, 32, 33) for producing fluid, the zones communicating with the well (1), wherein the method comprises the following stages:
- the production zones (30, 31, 32, 33) are insulated from one another by sealing means (7, 8, 9),
- each of the fluid production zones (30, 31, 32, 33) is equipped with at least one instrument and/or tool (11, 14, 16, 18, 34, 35, 36, 37) adapted to perform tasks and/or operations in relation to the fluid,
- the tubing (3) is provided with a first connecting element (10) that may be used in a liquid medium,
- the instruments and/or tools are connected to the first connecting element (10) by means of lines (4),
- a transmission cable (22) provided with a second connecting element (21) adapted to form a connection with the first connecting element (10) is introduced into the tubing (3),
- the second connecting element (21) is moved into a position in which it co-operates with the first element (10), and
- the tasks and/or operations are performed by controlling the tools and/or instruments through he transmission cable.

2. Method in accordance with claim 1, characterised in that the tools and/or instruments are locked to the tubing (3).

3. Method in accordance with one of claims 1 to 2, characterised in that at least one of the instruments (34, 35, 36, 37) is adapted to measure the physical and/or chemical and/or physical-chemical characteristics of the fluids present in a production zone.

4. Method in accordance with one of claims 1 to 3, characterised in that at least one of the tools (11, 14, 16, 18) is adapted to modify the fluid flow in a production zone (30, 31, 32, 33).

5. Method in accordance with one of claims 1 to 4, characterised in that the first connecting element (10) is located at the lower end of the tubing (3).

6. Method in accordance with one of claims 1 to 5, characterised in that the production zones are worked selectively by transferring the fluid produced through the inside the tubing (3).

7. Method in accordance with one of claims 1 to 6, characterised in that a pipe (4) adapted to communicate with the lower end of the tubing (3) by means of a hydraulic connection (12) and/or a channel 12a is placed in the well (1), this connection (12) and this channel (12a) being located in the vicinity of the first connecting element.

8. Device for performing tasks and/or operations, such as taking measurements, in a well (1) comprising a tubing (3) of a diameter less than that of the well, the well being drilled in geological formations and having at least two separate fluid production zones (30, 31, 32, 33), the zones being in communication with the well and being insulated each from the other by sealing means (7, 8, 9), characterised in that the tubing has in its interior a first connecting element (10) that may be used in a liquid medium, the first connecting element being connected by lines (40) to eat least one instrument and/or tool (11, 14, 16, 18, 34, 35, 36, 37) located in each of the production zones, the instrument and/or tool being adapted to perform tasks and/or operations in relation to the fluid, the first connecting element (10) being adapted to co-operate with a second connecting element (21) connected by a transmission cable (22) to the ground surface, the tubing being adapted to permit the second element to be lowered from the surface and connected to the first element.

9. Device in accordance with claim 8, characterised in that the tools and/or instruments are locked to the tubing (3).

10. Device in accordance with one of claims 8 or 9, characterised in that the tubing (3) has means (11, 14, 16, 18) that will permit selective communication of the zones with the inside of the tubing (3).

11. Device in accordance with one of claims 8 and 10, characterised in that the first connecting element (10) is located at the lower end of the tubing (3).

12. Device in accordance with one of claims 8 to 11, characterised in that it comprises a pipe (4) communicating with the tubing substantially at the level of the first connecting element and having its outlet at the ground surface.
